# FASCICULE DE BREVET EUROPEEN

(11) **EP 3 569 090 B1**
(45) Date de publication et mention de la délivrance du brevet: **23.12.2020**
(21) Numéro de dépôt: 19174365.7
(22) Date de dépôt: 14.05.2019
(51) Int. Cl.: A44C 5/14, G04B 37/14

(54) **SYSTEME D`ATTACHE D'UN BRACELET A UNE BOITE DE MONTRE**
BEFESTIGUNGSSYSTEM EINES ARMBANDS AN EINEM ARMBANDUHRGEHÄUSE
SYSTEM FOR ATTACHING A BRACELET TO A WATCH CASE

(30) Priorité: 17.05.2018 CH 6102018
(43) Date de publication de la demande: 20.11.2019
(73) Titulaire: Richemont International S.A., 1752 Villars-sur-Glâne (CH)
(72) Inventeur: MONOT, Joel, 01170 Chevry (FR)
(74) Mandataire: e-Patent SA

(56) Documents cités:
- EP-A1- 2 325 706
- CH-B1- 703 079
- JP-A- 2006 271 812
- US-A1- 2011 197 400

## Description

### Domaine technique

La présente invention se rapporte au domaine de l'horlogerie. Elle concerne, plus particulièrement, un système d'attache d'un bracelet à une boite de montre qui pouvant être enlevé sans nécessiter l'utilisation d'un quelconque outil.

### Etat de la technique

On connaît de l'état de la technique un grand nombre de systèmes d'attache de bracelets à des boites de montre, qui ne nécessitent pas d'utiliser un outil pour leur montage et leur démontage. Ce genre de systèmes convient particulièrement à des bracelets qui sont interchangeables par l'utilisateur, dans le but par exemple, de changer de style de bracelet, pour des raisons esthétiques ou fonctionnelles.

À ce titre, le document US2014250637 décrit un système d'attache comprenant une barrette à ergots de style relativement conventionnel, qui est destinée à fixer un brin de bracelet à une boite de montre. Cette barrette comporte un manchon portant un premier pivot non rétractable ainsi qu'un deuxième pivot rétractable, les deux pivots étant agencés pour coopérer avec des encoches correspondantes prévues dans les faces internes des cornes d'une boite de montre. Un ressort s'étend le long de l'intérieur du manchon et sert à maintenir les deux pivots en positions déployées. Le manchon comporte également une fente s'étendant parallèlement à l'axe de la barrette, dans laquelle prend place un ergot, solidaire du pivot rétractable. Cet ergot est agencé pour être déplacé manuellement à l'encontre de la force de rappel fournie par le ressort afin de retirer le pivot rétractable et ainsi pouvoir enlever le bracelet du boitier.

Cependant, la manipulation d'un tel ergot est relativement difficile, et il existe toujours un risque d'une rétraction intempestive si l'ergot s'accroche à quelque chose, comme par exemple un bracelet-bijou porté en même temps que la montre.

Les documents JP4754249 et JP2006271812A décrivent un système de fixation d'un bracelet qui comporte une barrette à ergots intégrée dans le maillon d'extrémité du bracelet. Cette barrette comporte un manchon cylindrique muni d'un volet agencé pour être manipulé par l'utilisateur. En pivotant le manchon par le biais du volet, un système à cames agit sur les ergots, qui sont cachés à l'intérieur du maillon, afin de les retracter et ainsi de libérer le bracelet de la boite de montre.

Ce système est certes intéressant, mais le volet est de taille relativement petite afin d'éviter un actionnement intempestif et ne pas gêner le poignet du porteur, ce qui le rend difficile à manipuler.

Le document EP2047766 décrit un système similaire, dans lequel le manchon est fixe par rapport au maillon d'extrémité et le système à cames comporte une pièce d'actionnement qui est logée à l'intérieur du manchon et agit sur les deux parties rétractables portant les pivots de la barrette. En pivotant la pièce d'actionnement par l'intermédiaire d'une goupille externe, l'utilisateur peut rétracter les pivots de la barrette et libérer le bracelet de la boite de montre.

À nouveau, cette goupille est très petite, et est donc difficile à manipuler.

Les documents WO13140080 et EP3213654 décrivent des systèmes de rétraction des pivots de barrettes qui sont entièrement logés dans le maillon d'extrémité d'un bracelet métallique ou dans un élément de liaison d'un bracelet en tissu, cuir ou similaire, et sont extrêmement complexes et encombrants.

La présente invention a pour but de surmonter, au moins partiellement, les inconvénients susmentionnés.

### Divulguation de l'invention

De façon plus précise, l'invention concerne un système d'attache d'un bracelet à une boite de montre, comme défini par la revendication 1. Ce système comporte :
- un premier élément de bracelet, tel qu'un maillon d'extrémité de ce dernier ou, dans le cas d'un brin de bracelet souple, un maillon d'extrémité servant en tant que première pièce de liaison agencé pour prendre place entre une paire de cornes que comporte ladite boite de montre ;
- une barrette logée dans ledit premier élément et s'étendant le long d'un axe longitudinal du premier élément (cet axe étant perpendiculaire à l'axe le long duquel s'étend le bracelet), ladite barrette comportant au moins un pivot rétractable destiné à coopérer avec l'une desdites cornes de ladite boite de montre ; le pivot en question peut comporter un plot ou un logement, ou tout autre forme permettant une interaction avec une forme complémentaire prévue dans la face interne de la corne correspondante ;
- un deuxième élément de bracelet, tel que le maillon voisin du maillon d'extrémité d'un bracelet métallique ou un deuxième maillon servant de deuxième pièce de liaison d'un brin de bracelet souple, ce deuxième élément étant monté autour de ladite barrette de façon pivotante par rapport audit premier élément ; la barrette peut, selon le cas, être solidaire en rotation dudit premier élément, dudit deuxième élément ou d'aucun des éléments.

Selon l'invention, lesdits premier et deuxième éléments du bracelet sont des maillons adjacents agencés pour définir :
- une première position angulaire relative entre ledit premier élément et ledit deuxième élément dans laquelle ledit pivot rétractable est maintenu dans une position déployée, dans laquelle il est apte à coopérer avec ladite corne, le maintien étant obtenu par exemple par le biais d'un ressort de rappel et/ou d'un blocage positif dans cette position ; et
- une deuxième position angulaire relative entre ledit premier élément et ledit deuxième élément dans laquelle ledit pivot rétractable est apte à être rétracté (par exemple manuellement) ou a été rétracté (par exemple automatiquement).

Ce faisant, en pivotant le deuxième élément par rapport au premier élément, le ou les pivots rétractables de la barrette sont susceptibles d'être déployés et rétractés automatiquement ou manuellement en fonction de la position angulaire des deux éléments, ce qui est simple pour l'utilisateur et évite une rétraction intempestive, puisque la position relative des éléments est fixe lorsque le bracelet est porté.

Avantageusement, un premier parmi le premier élément et le deuxième élément (c'est-à-dire soit le premier élément, soit le deuxième élément) comporte une première encoche agencée pour loger un ergot solidaire du pivot de la barrette, au moins lorsque les éléments se trouvent dans la première position angulaire relative.

Avantageusement, un deuxième parmi le premier élément et le deuxième élément (c'est-à-dire l'autre élément par rapport à celui du paragraphe précédent, en d'autres mots respectivement le deuxième élément ou le premier élément, le cas échéant) comporte une deuxième encoche agencée pour pouvoir recevoir l'ergot au moins lorsque les éléments se trouvent dans la deuxième position angulaire relative. Ceci ne veut pas dire que la deuxième encoche reçoit forcément l'ergot dans la deuxième position angulaire relative, mais que l'ergot n'est pas bloqué dans la deuxième encoche par la forme du deuxième élément, et que l'ergot peut ainsi passer dans la deuxième encoche.

Avantageusement, ledit deuxième parmi le premier élément et du deuxième élément est agencé pour bloquer l'ergot dans la première encoche lorsque les éléments se trouvent dans la première position angulaire.

Avantageusement, la deuxième encoche est formée de telle sorte à définir une surface de maintien, de préférence sous forme de crochet, agencée pour retenir ledit ergot dans une position retractée. Un retour intempestif de l'ergot depuis sa position retirée peut ainsi être évité en bloquant l'ergot dans cette position.

Dans une variante, ledit ergot comporte un organe de préhension adapté pour être actionné directement par un utilisateur, ce qui représente une solution simple permettant une rétraction manuelle. Dans ce cas, la barrette peut comporter un manchon solidaire en rotation dudit premier parmi ledit premier élément et ledit deuxième élément, le cas échéant, ce qui aide à faire passer l'ergot derrière la surface de maintien, si elle est présente.

Dans une autre variante, la barrette peut comporter un manchon solidaire en rotation du deuxième élément, ledit ergot s'étendant au travers d'une fente pratiquée dans le manchon, la fente s'étendant parallèlement à l'axe de la barrette. La première encoche comporte une surface de came agencée pour coopérer avec ledit ergot afin de retracter ce dernier lorsque les éléments passent de la première position angulaire à la deuxième position angulaire relative.

Avantageusement, le premier élément comporte une entaille située adjacente à la surface de came et agencée pour retenir ledit ergot lorsque les premiers et deuxième éléments se trouvent dans la deuxième position angulaire relative. Ce faisant, le système peut être maintenu dans l'état où les deux éléments du bracelet en question se trouvent dans leur deuxième position angulaire relative par le biais de la coopération entre les ergots et les entailles.

Finalement, l'invention se rapporte à une pièce d'horlogerie comprenant une boite de montre logeant un mouvement horloger et comportant au moins une paire de cornes, un bracelet ainsi qu'un système d'attache comme défini ci-dessus, le système servant à lier ledit bracelet auxdites cornes.

### Brève description des dessins

D'autres détails de l'invention apparaîtront plus clairement à la lecture de la description qui suit, faite en référence aux dessins annexés dans lesquels :
- Figure 1 est une vue isométrique commune aux deux modes de réalisation d'un système selon l'invention, vu du côté cadran de la montre (non illustré) à laquelle le système est destiné à être fixé ;
- Figure 2 est une vue isométrique du système selon un premier mode de réalisation de l'invention, vu du côté fond de la montre, dans une première position angulaire relative des premier et deuxième éléments que comporte le système ;
- Figure 3 est une vue similaire à la figure 2, dans laquelle lesdits éléments se trouvent dans une deuxième position angulaire relative ;
- Figure 4 est une vue similaire à la figure 2, dans laquelle lesdits éléments se trouvent dans la deuxième position angulaire relative et les ergots ont été retractés ;
- Figure 5 est une vue similaire à la figure 2, dans laquelle lesdits éléments se trouvent dans une troisième position angulaire relative ;
- Figure 6 est une vue isométrique coupée d'une partie du système du mode de réalisation de la figure 2, le deuxième élément de bracelet ayant été supprimé ;
- Figure 7 est une vue côté fond d'un deuxième mode de réalisation du système selon l'invention, lesdits deux éléments étant dans leur première position angulaire relative ;
- Figure 8 est une vue similaire à la figure 7, dans laquelle lesdits éléments se trouvent dans leur deuxième position angulaire relative ;
- Figure 9 est une vue isométrique coupée du mode de réalisation de la figure 7, l'un des éléments du système ayant été supprimé ;
- Figure 10 est une vue isométrique d'un autre mode de réalisation d'un système similaire au premier mode de réalisation ; et
- Figure 11 est une vue isométrique coupée du mode de réalisation de la figure 10.

### Mode de réalisation de l'invention

Les figures 1 à 6 illustrent un premier mode de réalisation d'un système 1 de fixation d'un bracelet (non illustré) à une boite de montre (non illustrée), selon l'invention. La boite de montre peut loger un mouvement quelconque, mécanique ou électronique, de façon connue.

Le système 1 comporte un premier élément 3 dudit bracelet agencé pour s'imbriquer entre une paire de cornes conventionnelles que comporte la boite de montre. Ledit premier élément 3 du mode de réalisation représenté est le maillon d'extrémité d'un bracelet métallique. Il porte une barrette 5 qui s'étend le long d'un axe longitudinal A-A, et qui est perpendiculaire à l'axe B-B le long duquel s'étend le bracelet. Alternativement, le premier élément 3 peut être une première pièce de liaison, de type insert, constituée d'un maillon d'extrémité servant à lier un brin de bracelet souple en cuir, en tissu, en caoutchouc, ou similaire, indirectement à la boite de montre.

La barrette 5 comporte un manchon tubulaire 11 qui est solidaire en rotation du premier élément 3, et qui sert comme axe de rotation pour un deuxième élément 9 du bracelet. Dans le cas d'espèce, le deuxième élément 9 est le maillon voisin du maillon d'extrémité du bracelet, que ce soit un bracelet métallique ou un bracelet souple. Dans ce dernier cas, le deuxième élément 9 est également un deuxième maillon, servant de deuxième pièce de liaison à laquelle le brin de bracelet souple est fixé. Il est monté pivotant sur le premier élément 3 entre deux tenons 3a que comporte ce premier élément 3. À cet effet, les deux tenons 3a et le deuxième élément 9 comportent des ouvertures ad-hoc pour recevoir le manchon 11. Ce manchon 11 est rendu solidaire en rotation du premier élément 3 par le biais d'un soudage, d'un collage, d'un brasage, d'un chassage ou par simple blocage entre formes complémentaires. Cette dernière possibilité est illustrée sur la figure 6. Selon cet exemple, le manchon 11 comporte, dans chaque tronçon qui traverse un tenon 3a, un rail longitudinal 11a s'étendant parallèlement à l'axe A-A. Ce rail coopère avec une rainure 3b correspondante prévue dans la paroi interne de l'ouverture pratiquée dans chaque tenon 3a. Alternativement, au lieu du rail 11a, on pourrait prévoir un ou plusieurs ergots, plots ou similaire(s).

Par ailleurs, le deuxième élément 9 comporte des moyens d'attache 9a au reste du bracelet (non illustré), ces moyens étant illustrés ici comme une ouverture transversale 9a adaptée pour recevoir une goupille servant à la fixation de l'élément suivant, que ce soit un prochain maillon ou un brin souple comme mentionné ci-dessus.

Le manchon 11 supporte une paire de pivots rétractables 7 de la barrette 5, chaque pivot 7 comportant un plot s'étendant vers l'extérieur le long de l'axe A-A. Ces plots sont destinés à coopérer avec des logements respectifs prévus dans les faces internes des cornes de la boite de montre (non illustrée). Les pivots 7 sont déplaçables le long de l'axe A-A à l'encontre d'une force exercée par un ressort de rappel (non illustré) logé à l'intérieur de la barrette 5 et qui sert à maintenir les pivots 7 dans leurs positions déployées, comme illustré par les figures 1 à 3.

Alternativement, les pivots rétractables 7 peuvent comporter des logements qui coopèrent avec des saillies fixes qui s'étendent le long de l'axe A-A depuis les faces intérieures des cornes dans le cas où la barrette est de type dit « barrette négative ».

Chaque plot 3 est solidaire d'un ergot respectif 13, qui s'étend latéralement au travers d'une fente longitudinale respective 15 pratiquée dans la paroi du manchon 11. Chaque ergot 13 est accessible à l'utilisateur, typiquement côté fond (par rapport à la pièce d'horlogerie à laquelle le système 1 est associé) du système 1. À ce titre, la tête de chaque ergot présente des dimensions permettant sa manipulation par un doigt de l'utilisateur de telle sorte qu'elle sert comme organe de préhension.

Dans la figure 2, les pivots 7 se trouvent dans leurs positions déployées, leurs plots étant ainsi aptes à coopérer avec des logements correspondants situés sur les cornes de la boite de montre. Dans cet état, le premier élément 3 et le deuxième élément 9 occupent une première position angulaire relative entre eux, dans laquelle les ergots 13 sont bloqués dans des premières encoches 17 pratiquées dans les parois intérieures des tenons 3a par la forme du deuxième élément 9. Cette forme est adaptée pour fermer lesdites premières encoches 17 de telle sorte que les ergots 13 ne peuvent pas en sortir lorsque lesdits éléments se trouvent dans leur première position angulaire relative. Les pivots 7 sont ainsi retenus dans leurs positions déployées non seulement sous l'effet du ressort de rappel, mais aussi par blocage mécanique.

En examinant maintenant la figure 3, le deuxième élément 9 a été pivoté vers le bas selon l'orientation de cette figure, ce qui correspond à un pivotement vers le haut (considéré côté cadran) par rapport à la pièce d'horlogerie. Dans cette deuxième position angulaire relative, des deuxièmes encoches 19 prévues sur le deuxième élément 9 se trouvent chacune en regard d'une première encoche 17 respective, de telle sorte que les ergots 13 (et ainsi les pivots 7) peuvent être retractés manuellement l'un en direction de l'autre le long de l'axe A-A. Ainsi, les ergots 13 peuvent être sortis des premières encoches 17 et rentrer dans les deuxièmes encoches 19, comme illustré par la figure 4.

Dans cet état, les pivots 7 ont été retractés, et le système peut en principe être enlevé de la boite de montre. Cependant, en relâchant les ergots 13 dans cet état, ils retomberont dans leurs premières encoches correspondantes 17, sous l'effet du ressort de rappel.

Afin de minimiser ce risque et de faciliter la manipulation du système 1, le deuxième élément 9 peut être pivoté encore plus loin par rapport au premier élément 3 (voir la figure 5), afin de faire rentrer chaque ergot 13 dans une partie de la deuxièmes encoche 19 respective qui est conformée pour définir une surface de rétention 21. Ce faisant, les deux éléments 3, 9 se trouvent dans une troisième position angulaire relative. Puisque le manchon 11 est solidaire en rotation du premier élément 3, les ergots 13 sont obligés de prendre place derrière les surfaces de rétention 21 respectives suite au pivotement du deuxième élément vers cette position angulaire. Les ergots 13 (et ainsi les pivots 7) sont par conséquent maintenus dans leur position rétractée. On note par ailleurs que les surfaces de rétention 21 illustrées définissent des crochets qui servent également à bloquer le deuxième élément 9 dans sa troisième position angulaire relative par rapport au premier élément 3. Ce faisant, un retour intempestif des ergots 13 peut être évité.

Afin de remettre les plots 7 dans leurs positions déployées, il faut légèrement retirer les ergots 13 en les poussant manuellement l'un vers l'autre le long de l'axe A-A, et faire pivoter le deuxième élément 9 par rapport au premier élément 3 afin qu'ils adoptent de nouveau leur deuxième position angulaire relative (comme celle illustrée sur la figure 4). Les ergots 13 peuvent alors être relâchés afin qu'ils retombent dans les premiers ergots 17 respectifs (figure 3). Alors, les deux éléments 9, 3 peuvent être pivotés pour adopter de nouveau leur première position angulaire respective (cf. la figure 2) et pour bloquer les ergots 13 dans les premières encoches 17.

On peut bien entendu envisager des variations au système 1 des figures 1 à 6. Par exemple, les surfaces de blocage 21 peuvent s'étendre dans des plans perpendiculaires à l'axe A-A au lieu de présenter la forme de crochets, et il n'est pas obligatoire que le manchon 11 soit solidaire en rotation du premier élément. Dans ce dernier cas, les ergots 13 peuvent être déplacés manuellement derrière leurs surfaces de blocage 21 respectives sans nécessiter un pivotement du deuxième élément vers ladite troisième position angulaire relative. Cependant, cette variante rend la manipulation moins facile pour l'utilisateur.

Alternativement, le premier élément 3 peut être formé pour s'imbriquer entre des tenons que comportent le deuxième élément 9, les autres parties du système 1 étant adaptées à ces formes différentes des deux éléments 3, 9.

Les figures 7 à 9 illustrent un deuxième mode de réalisation d'un système 1 selon l'invention.

Dans ce mode de réalisation, le manchon tubulaire 11 de la barrette est solidaire en rotation du deuxième élément 9 au lieu du premier 3. A cet effet, le manchon est mû en pivotant le deuxième élément 9 par rapport au premier 3. Les ergots 13 sont alors entrainés en rotation autour de l'axe A-A en conséquence. Le manchon 11 peut être rendu solidaire en rotation du deuxième élément 9 par le biais d'un soudage, d'un collage, d'un brasage, d'un chassage ou par simple blocage entre formes complémentaires. La figure 9 illustre cette dernière possibilité, le manchon 11 comportant à nouveau un rail 11a s'étendant parallèlement à l'axe A-A, qui coopère avec une rainure 9b correspondante prévue dans la paroi interne de l'ouverture pratiquée dans le deuxième élément.

Les premières encoches 17 prévues dans les tenons 3a du premier élément sont conformées chacune pour définir un jeu de fonctionnement par le biais d'un prolongement 24 de chaque première encoche 17. Ce prolongement s'étend selon une direction parallèle à l'axe B-B, et l'ergot 13 correspondant peut y rentrer afin de permettre un certain pivotement des éléments 3, 9 l'un par rapport à l'autre lorsque la pièce est portée, ce qui permet de compenser des variations de taille du poignet de différents porteurs et ainsi d'assurer leur confort.

En principe, dans ce mode de réalisation, les ergots 13 ne sont pas bloqués à l'encontre d'une rétraction manuelle lorsque les éléments se trouvent dans ladite première position angulaire respective, cette rétraction étant effectuée à l'aide d'un outil ad hoc ou par les doigts de l'utilisateur si les ergots 13 présentent une forme appropriée. Cependant, cette manipulation est difficile et n'est pas le but recherché par ce mode de réalisation.

Dans l'état illustré sur la figure 7, les ergots 13 sont retenus au fonds des premiers ergots par le biais du ressort de rappel susmentionné (non illustré), qui les maintient dans cette position afin d'assurer le déploiement des pivots 7 de la barrette 5.

Le système 1 de ce mode de réalisation est adapté pour effectuer la rétraction des ergots 13 de manière automatique en pivotant le deuxième élément 9 par rapport au premier élément 3. À cet effet, une paroi de chacune des premières encoches 17 définit une surface de came 25 qui est agencée pour retracter un ergot 13 respectif lorsque le deuxième élément 9 est pivoté depuis ladite première position angulaire relative illustrée sur la figure 7 vers la deuxième position angulaire relative illustrée sur la figure 8. Lors de la transition entre la première position angulaire relative et la deuxième, les ergots 13 sont chacun contraints contre la surface de came 25 correspondante, et sont entrainés à se déplacer parallèlement à l'axe A-A l'un en direction de l'autre. La forme des deuxièmes encoches 19 est bien entendu adaptée pour permettre le passage des ergots 13 lorsqu'ils montent le long de la surface de came 25 correspondante.

Lorsque les éléments 3, 9 se trouvent dans leur deuxième position angulaire relative, les ergots 13 ont été complètement retractés et coopèrent avec des entailles 27 correspondantes, ces dernières se situant adjacentes aux surfaces de came 25 et agissant comme des crans servant à maintenir les ergots 13 en position retractée. Par ces moyens, le système 1 est maintenu dans l'état de la figure 8 jusqu'au moment où l'utilisateur commence à pivoter le deuxième élément vers ladite deuxième position angulaire relative, ce qui fait sortir les ergots des entailles correspondantes. Un retour intempestif des ergots 13 peut ainsi être évité. Cependant, ces entailles 27 ne sont pas obligatoires si un risque élevé d'un tel retour est jugé acceptable.

Afin de remettre les pivots 7 de la barrette dans leur position déployée, il faut simplement repivoter le deuxième élément 9 par rapport au premier élément 3 et ainsi les remettre dans ladite première position angulaire relative.

On note par ailleurs que, comme cela est le cas pour le mode de réalisation des figures 1 à 6, le premier élément 3 peut alternativement s'imbriquer entre des tenons que comporte le deuxième élément 9, les autres parties du système 1 du mode de réalisation des figures 7 et 8 étant adaptées en conséquence à cette variation des formes des deux éléments 3, 9. Pour le surplus, il est possible qu'un pivot 7 de la barrette soit fixe, seul l'autre étant rétractable dans ce mode de réalisation aussi.

Les figures 10 et 11 illustrent un mode de réalisation supplémentaire, illustrant l'application du principe de celui des figures 2 à 6 à une construction de bracelet à cinq rangs. Seules les différences entre ces deux variantes seront décrites par la suite.

Dans cette construction, les deux tenons 3a du premier élément 3 s'imbriquent dans des interstices respectifs formés entre les trois sous-éléments 9c qui sont solidaires les uns des autres, afin de composer le maillon constituant le deuxième élément 9. Puisque les tenons 3a ne se trouvent plus sur les côtés latéraux du système 1, ces positions étant occupées maintenant par les sous-éléments 9c externes du deuxième élément, l'agencement des encoches 17, 19 est inversé par rapport à celui des figures 2 à 6.

À cet effet, les premières encoches 17 sont formées dans le deuxième élément 9, notamment dans les parois internes des sous-éléments 9c externes, et les deuxièmes encoches 19 sont formées dans les tenons 3a du premier élément 3. Au vu de cette construction inversée, le manchon 11 de la barrette 5 est également solidaire en rotation du deuxième élément 9 au lieu du premier élément 3.

Le fonctionnement est identique à celui décrit en lien avec le mode de réalisation des figures 1 à 6: dans la position illustrée sur la figure 10, les ergots 13 sont bloqués dans leurs premières encoches respectives par les faces latérales externes des tenons 3a. En pivotant le deuxième élément 9 par rapport au premier élément 3, les ergots 13 sont libérés et peuvent être déplacés manuellement l'un vers l'autre pour les faire entrer dans les deuxièmes encoches 19. En poursuivant le pivotement du deuxième élément 9 par rapport au premier 3, on déplace les ergots 13 le long des deuxièmes encoches 19 grâce au fait que le manchon 11 de la barrette 5 est solidaire en rotation du deuxième élément 9. Ce faisant, les ergots 13 sont amenés derrière les surfaces de rétention 21 respectives définies par les parois latérales des deuxièmes encoches 19, afin de les retenir et de faciliter l'enlèvement du système de la boite de montre.

Bien que l'invention ait été décrite ci-dessus en lien avec des modes de réalisation spécifiques, des variantes supplémentaires sont également envisageables sans sortir de la portée de l'invention comme définie par les revendications. Par exemple, on pourrait envisager un système 1 sans ressort de rappel logé dans la barrette 5, les pivots 7 étant déplacés le long de l'axe A-A dans les deux sens de façon desmodromique en fonction de la position angulaire relative des deux éléments 3, 9 par un système à cames approprié.

## Revendications

1. Système (1) d'attache d'un bracelet à une boite de montre, comprenant :
- un premier élément (3) de bracelet agencé pour prendre place entre une paire de cornes que comporte ladite boite de montre ;
- une barrette (5) logée dans ledit premier élément (3) et s'étendant le long d'un axe transversal (A-A) de ce dernier, ladite barrette (5) comportant au moins un pivot rétractable (7) destiné à coopérer avec l'une desdites cornes de ladite boite de montre ;
- un deuxième élément (9) de bracelet monté autour de ladite barrette (5) et en pivotement par rapport audit premier élément ;
**caractérisé en ce que** ledit premier élément (3) et ledit deuxième élément (9) sont des maillons adjacents, agencés pour définir :
- une première position angulaire relative entre ledit premier élément (3) et ledit deuxième élément (9) dans lequel ledit pivot rétractable (7) est retenu dans une position déployée dans laquelle ledit pivot (7) est apte à coopérer avec ladite corne ; et
- une deuxième position angulaire relative entre ledit premier élément (3) et ledit deuxième élément (9) dans lequel ledit pivot rétractable (7) est rétracté ou est apte à être rétracté.

2. Système (1) selon la revendication 1, dans lequel un premier parmi ledit premier élément (3) et ledit deuxième élément (9) comporte une première encoche (17) agencée pour loger un ergot (13) solidaire dudit pivot (7) de ladite barrette (5) au moins lorsque lesdits éléments (3, 9) se trouvent dans ladite première position angulaire relative.

3. Système (1) selon la revendication 2, dans lequel un deuxième parmi ledit premier élément (3) et ledit deuxième élément (9) comporte une deuxième encoche (19) agencée pour pouvoir recevoir ledit ergot (13) lorsque lesdits éléments (3, 9) se trouvent dans ladite deuxième position angulaire relative.

4. Système (1) selon la revendication 3, dans lequel ledit deuxième parmi ledit premier élément (3) et ledit deuxième élément (9) est agencé pour bloquer ledit ergot (13) dans ladite première encoche (17) lorsque lesdits éléments (3, 9) se trouvent dans ladite première position angulaire relative.

5. Système (1) selon la revendication 4, dans lequel ladite deuxième encoche (19) est formée de telle sorte à définir une surface de maintien (21), de préférence sous forme de crochet, agencée pour retenir ledit ergot (13) dans une position retractée.

6. Système (1) selon l'une des revendications 4 et 5, dans lequel ledit ergot (13) comporte un organe de préhension adapté pour être actionné directement par un utilisateur.

7. Système selon l'une des revendications 4-6, dans lequel ladite barrette (5) comporte un manchon (11) solidaire en rotation dudit premier parmi ledit premier élément (3) et ledit deuxième élément (9).

8. Système (1) selon la revendication 3, dans lequel ladite barrette (5) comporte un manchon (11) solidaire en rotation dudit deuxième élément (9), ledit ergot (13) s'étendant au travers d'une fente (15) pratiquée dans ledit manchon (15), ladite fente (15) s'étendant parallèle à l'axe (A-A) de ladite barrette, ladite première encoche (17) définissant une surface de came (25) agencée pour coopérer avec ledit ergot (13) afin de retracter ce dernier lorsque lesdits éléments (3, 9) transitionnent depuis ladite première position angulaire relative à ladite deuxième position angulaire relative.

9. Système (1) selon la revendication 8, dans lequel ledit premier élément (3) comporte une entaille (27) située adjacente à ladite surface de came (25) et agencée pour retenir ledit ergot (13) lorsque lesdits premier et deuxième éléments (3, 9) se trouvent dans ladite deuxième position angulaire relative.

10. Pièce d'horlogerie comprenant :
- une boite de montre logeant un mouvement horloger et comportant au moins une paire de cornes ;
- un bracelet ; et
- un système d'attache (1) selon l'une des revendications précédentes, ledit système (1) servant pour lier ledit bracelet auxdites cornes.

## Patentansprüche

1. System (1) zur Befestigung eines Armbandes an einem Uhrgehäuse, umfassend:
- ein erstes Armbandelement (3), das dafür ausgelegt ist, zwischen einem Hörnerpaar angeordnet zu werden, welches das Uhrgehäuse aufweist;
- einen Steg (5), der in dem ersten Element (3) aufgenommen ist und sich entlang einer Querachse (A-A) dieses Letzteren erstreckt, wobei der Steg (5) wenigstens einen einziehbaren Zapfen (7) aufweist, der dazu bestimmt ist, mit einem der Hörner des Uhrgehäuses zusammenzuwirken;
- ein zweites Armbandelement (9), das um den Steg (5) herum und schwenkbar in Bezug auf das erste Element angebracht ist;
**dadurch gekennzeichnet, dass** das erste Element (3) und das zweite Element (9) benachbarte Glieder sind, die dafür ausgelegt sind zu definieren:
- eine erste relative Winkelposition zwischen dem ersten Element (3) und dem zweiten Element (9), in welcher der einziehbare Zapfen (7) in einer ausgeschobenen Position gehalten wird, in welcher der Zapfen (7) in der Lage ist, mit dem Horn zusammenzuwirken; und
- eine zweite relative Winkelposition zwischen dem ersten Element (3) und dem zweiten Element (9), in welcher der einziehbare Zapfen (7) eingezogen ist oder eingezogen werden kann.

2. System (1) nach Anspruch 1, wobei ein erstes von dem ersten Element (3) und dem zweiten Element (9) einen ersten Einschnitt (17) aufweist, der dafür ausgelegt ist, einen mit dem Zapfen (7) des Steges (5) fest verbundenen Sporn (13) wenigstens dann aufzunehmen, wenn sich die Elemente (3, 9) in der ersten relativen Winkelposition befinden.

3. System (1) nach Anspruch 2, wobei ein zweites von dem ersten Element (3) und dem zweiten Element (9) einen zweiten Einschnitt (19) aufweist, der dafür ausgelegt ist, den Sporn (13) aufnehmen zu können, wenn sich die Elemente (3, 9) in der zweiten relativen Winkelposition befinden.

4. System (1) nach Anspruch 3, wobei das zweite von dem ersten Element (3) und dem zweiten Element (9) dafür ausgelegt ist, den Sporn (13) im ersten Einschnitt (17) zu blockieren, wenn sich die Elemente (3, 9) in der ersten relativen Winkelposition befinden.

5. System (1) nach Anspruch 4, wobei der zweite Einschnitt (19) derart geformt ist, dass er eine Haltefläche (21) definiert, vorzugsweise in Hakenform, die dafür ausgelegt ist, den Sporn (13) in einer zurückgezogenen Position zu halten.

6. System (1) nach einem der Ansprüche 4 und 5, wobei der Sporn (13) ein Greiforgan aufweist, das dafür eingerichtet ist, direkt von einem Benutzer betätigt zu werden.

7. System nach einem der Ansprüche 4-6, wobei der Steg (5) eine Hülse (11) aufweist, die mit dem ersten von dem ersten Element (3) und dem zweiten Element (9) drehfest verbunden ist.

8. System (1) nach Anspruch 3, wobei der Steg (5) eine Hülse (11) aufweist, die mit dem zweiten Element (9) drehfest verbunden ist, wobei sich der Sporn (13) durch einen in der Hülse (15) ausgebildeten Schlitz (15) hindurch erstreckt, wobei sich der Schlitz (15) parallel zur Achse (A-A) des Steges erstreckt, wobei der erste Einschnitt (17) eine Nockenfläche (25) definiert, die dafür ausgelegt ist, mit dem Sporn (13) zusammenzuwirken, um diesen Letzteren zurückzuziehen, wenn die Elemente (3, 9) von der ersten relativen Winkelposition in die zweite relative Winkelposition übergehen.

9. System (1) nach Anspruch 8, wobei das erste Element (3) eine Einkerbung (27) aufweist, die der Nockenfläche (25) benachbart angeordnet ist und dafür ausgelegt ist, den Sporn (13) zu halten, wenn sich das erste und das zweite Element (3, 9) in der zweiten relativen Winkelposition befinden.

10. Uhr, umfassend:
- ein Uhrgehäuse, das ein Uhrwerk aufnimmt und wenigstens ein Hörnerpaar aufweist;
- ein Armband; und
- ein System zur Befestigung (1) nach einem der vorhergehenden Ansprüche, wobei das System (1) dazu dient, das Armband mit den Hörnern zu verbinden.

## Claims

1. System (1) for attaching a bracelet to a watch case, comprising:
- a first bracelet element (3) arranged so as to adopt a position between a pair of horns comprised by said watch case;
- a bar (5) housed in said first element (3) and extending along a transverse axis (A-A) of this latter, said bar (5) having at least one retractable pivot (7) intended to cooperate with one of said horns of said watch case;
- a second bracelet element (9) mounted around said bar (5) so as to pivot relative to said first element;
**characterized in that** said first element (3) and said second element (9) are adjacent links, arranged so as to define:
- a first relative angular position between said first element (3) and said second element (9) in which said retractable pivot (7) is held in a deployed position in which said pivot (7) is able to cooperate with said horn; and
- a second relative angular position between said first element (3) and said second element (9) in which said retractable pivot (7) is retracted or is able to be retracted.

2. System (1) according to Claim 1, wherein a first of said first element (3) and said second element (9) has a first notch (17) arranged so as to house a lug (13) secured to said pivot (7) of said bar (5) at least when said elements (3, 9) are in said first relative angular position.

3. System (1) according to Claim 2, wherein a second of said first element (3) and said second element (9) has a second notch (19) arranged so as to be able to receive said lug (13) when said elements (3, 9) are in said second relative angular position.

4. System (1) according to Claim 3, wherein said second of said first element (3) and said second element (9) is arranged so as to block said lug (13) in said first notch (17) when said elements (3, 9) are in said first relative angular position.

5. System (1) according to Claim 4, wherein said second notch (19) is formed in such a way as to define a retention surface (21), preferably in the form of a hook, arranged so as to retain said lug (13) in a retracted position.

6. System (1) according to either of Claims 4 and 5, wherein said lug (13) has a manipulable member adapted to be directly actuated by a user.

7. System according to one of Claims 4-6, wherein said bar (5) has a sleeve (11) that is rotationally-integrated with said first of said first element (3) and said second element (9).

8. System (1) according to Claim 3, wherein said bar (5) has a sleeve (11) that is rotationally-integrated with said second element (9), said lug (13) extending through a slot (15) made in said sleeve (15), said slot (15) extending parallel to the axis (A-A) of said bar, said first notch (17) defining a cam surface (25) arranged so as to cooperate with said lug (13) in order to retract this latter when said elements (3, 9) transition from said first relative angular position to said second relative angular position.

9. System (1) according to Claim 8, wherein said first element (3) has a notch (27) situated adjacent to said cam surface (25) and arranged so as to hold said lug (13) when said first and second elements (3, 9) are in said second relative angular position.

10. Timepiece comprising:
- a watch case housing a timepiece movement and having at least one pair of horns;
- a bracelet; and
- an attachment system (1) according to one of the preceding claims, said system (1) serving to connect said bracelet to said horns.
